# EUROPÄISCHE PATENTANMELDUNG

(11) **EP 1 447 016 A1**
(43) Veröffentlichungstag der Anmeldung: **18.08.2004**
(21) Anmeldenummer: 03003564.6
(22) Anmeldetag: 17.02.2003
(51) Int. Cl.: A24C 5/47

(54) **Multifunktionsfördertrommel**

(71) Anmelder: Hauni Maschinenbau AG, 21033 Hamburg (DE)
(72) Erfinder: Erdmann, Thomas, 21029 Hamburg (DE); Grothaus, Frank, 22763 Hamburg (DE); Meyer, Ralf, 29581 Gerdau/Bohlsen (DE); Jahnke, Matthias, 21035 Hamburg (DE); Rinke, Andreas, 23843 Bad Oldesloe (DE); Schlisio, Siegfried, 21502 Geesthacht (DE); Elges, Johann, 86368 Gersthofen (DE); Popp, Konrad, 86199 Augsburg (DE)
(74) Vertreter: Seemann, Ralph, Dr. Dipl.-Phys.

(57) **Zusammenfassung**

Die Erfindung betrifft eine Fördertrommel für Artikel der tabakverarbeitenden Industrie mit einem Hubmittel mit einem vorbestimmten längsaxialen Hub für längsaxial zueinander ausgerichtete und in wenigstens einer Reihe queraxial der Fördertrommel zugeförderte Artikel. Die Erfindung ist dadurch weitergebildet, daß als Hubmittel wenigstens eine magnetische Hubeinrichtung vorgesehen ist.

Ferner betrifft die Erfindung eine Maschine der tabakverarbeitenden Industrie.

## Beschreibung

Die Erfindung betrifft eine Fördertrommel für Artikel der tabakverarbeitenden Industrie mit einem Hubmittel mit einem vorbestimmten längsaxialen Hub für längsaxial zueinander ausgerichtete und in wenigstens einer Reihe queraxial der Fördertrommel zugeförderte Artikel. Ferner betrifft die Erfindung eine Maschine der tabakverarbeitenden Industrie.

Unter Artikeln der tabakverarbeitenden Industrie werden im vorliegenden Zusammenhang solche Gegenstände verstanden, die in einlagiger oder mehrlagiger Reihe mittels Saugluft auf Förderern, wie z.B. auf Fördertrommeln in Filter- oder Zigarettenherstellungsmaschinen gehalten und von diesen gefördert werden. Solche Artikel sind Filterzigaretten, Zigarren, Zigarillos sowie Filterstäbe, Filtersegmente usw. Wenn im folgenden der Einfachheit halber nur von Zigaretten oder Filtern gesprochen wird, so gilt das Gesagte ganz entsprechend auch für andere zu fördernde Artikel der vorgenannten Art wie z.B. Filtersegmente.

In Zigarettenmaschinen werden Zigaretten quer zu ihrer längsaxialen Achsrichtung auf Fördertrommeln, bei denen es sich in erster Linie um Trommeln von Zigarettenherstellungsmaschinen bzw. von Filteransetzmaschinen handelt, mit Saugluft gehalten. Auf der Fördertrommel können nebeneinander in zwei im wesentlichen parallelen Reihen Zigaretten angeordnet und auf der Fördertrommel rechtwinkelig mit Bezug zu den Zigarettenachsen bewegt werden. Um bspw. einen Doppelfilter zwischen zwei axial zueinander ausgerichtete Zigaretten einzufügen, werden geschnittene doppelt lange Tabakstöcke auf der Fördertrommel längsaxial gespreizt und ein doppelt langer Filterstab eingefügt.

Während der Spreizung der geschnittenen Tabakstöcke auf der Fördertrommel erfahren die Tabakstöcke einen vorbestimmten Hub, so daß die Tabakstöcke längsaxial beabstandet werden.

Darüber hinaus sind Schiebetrommeln bekannt, bei denen in parallelen Reihen und versetzt zueinander angeordnete Filterstäbe auf der Schiebetrommel zu einer Reihe von hintereinander angeordneten Filterstäben zusammengeschoben werden.

Bei den bekannten Spreiztrommeln und Schiebetrommeln erfahren die Artikel auf diesen Fördertrommeln einen vorbestimmten längsaxialen Hub. Aufgrund der Konstruktion der Fördertrommel ist der Hub bzw. die längsaxiale Verschiebung fest eingestellt.

In der Druckschrift DE-A-26 55 790 ist eine Fördertrommel zum Auseinanderziehen stabförmiger Artikel der tabakverarbeitenden Industrie beschrieben, wobei eine Mehrzahl von Aufnahmen wenigstens einer Reihe zu verschiebbaren Segmentblöcken zusammengefaßt sind und jedem Segmentblock ein von einer Steuerkurve angetriebenes Betätigungsmittel zugeordnet ist. Die ortsfeste Steuerkurve ist hierfür als eine über den Umfang eines Zylinderkörpers verlaufende Topfkurve ausgebildet.

Ausgehend von diesem Stand der Technik ist es Aufgabe der vorliegenden Erfindung, eine Fördertrommel mit einer kompakten Bauweise bereitzustellen, die sich leicht anpassen läßt an verschieden lange Artikel der tabakverarbeitenden Industrie, wobei große Spreizwege bzw. Hübe bei einer verschleißarmen und nahezu reibungsfreien Führung ausgeführt werden sollen.

Gelöst wird die Aufgabe gemäß der Erfindung dadurch, daß als Hubmittel wenigstens eine magnetische Hubeinrichtung vorgesehen ist. Unter Ausnutzung von magnetischen Kräften werden die Aufnahmen für Filter bzw. Zigaretten während des Förderweges auf der Fördertrommel queraxial verschoben. Infolge der kontaktfreien Führung der Aufnahmen durch die magnetischen Kräfte der magnetischen Hubeinrichtung wird die Rollreibung bzw. Gleitreibung der Aufnahmen deutlich herabgesetzt oder sogar vermieden, so daß eine nahezu wartungsfreie Fördertrommel mit geringem Verschleiß bereitgestellt wird. Durch Verwendung von Leichtbauelementen für die erfindungsgemäße magnetische Hubeinrichtung wird der Verschleiß noch weiter herabgesetzt. Außerdem werden hierdurch große Spreizwege der Artikel auf einfache Weise erreicht.

Unter dem Begriff "magnetische Hubeinrichtung" wird insbesondere eine Einrichtung verstanden, die unter Verwendung von Magneten und Ausnutzung von magnetischen Kräften Hübe auf einer Trommel ausführt.

In einer Weiterbildung der Erfindung ist die magnetische Hubeinrichtung mit wenigstens einer magnetischen Steuerkurve versehen. Im Gegensatz zur mechanischen Betätigung der Aufnahmen, wie in DE-A-26 55 790 beschrieben, werden die Aufnahmen für die Artikel auf dem Trommelkörper berührungsfrei queraxial verschoben.

Vorteilhafterweise ist die magnetische Steuerkurve verstellbar und/oder austauschbar, so daß formatflexibel Anpassungen an die auszuführenden Spreizwege möglich sind. Bspw. können verschiedene magnetische Steuerkurven als über den Umfang von zylinderförmigen Austauschkörpern verlaufende Topfkurven ausgebildet sein, wobei die Austauschkörper mit den verschiedenen Steuerkurven auf den ortsfesten Trommelkörpern der Fördertrommel aufgeschoben werden. Dadurch ist ein schneller Wechsel der Steuerkurven und damit der Spreizwege der Aufnahmen auf einfache Weise umzusetzen. In einer Alternative sind die magnetischen Steuerkurven verstellbar auf dem Trommelkörper angeordnet.

Insbesondere ist die magnetische Steuerkurve mittels Dauermagneten und/oder Elektromagneten ausgebildet.

Um parallel geschnittene Tabakstöcke voneinander längsaxial zu beabstanden, sind vorteilhafterweise mehrere magnetische Steuerkurven auf der Fördertrommel angeordnet. Hierfür können die Steuerkurven spiegelsymmetrisch ausgebildet sein, so daß die Tabakstöcke um den gleichen Hub bewegt werden.

Zur queraxialen Spreizung und Ausführung der Hubbewegung der Artikel ist wenigstens eine Führungseinrichtung für Aufnahmen der Artikel vorgesehen.

Vorteilhafterweise ist die Führungseinrichtung mittels eines Schlittens, insbesondere mit mehreren Aufnahmen, und wenigstens einer Führungsstange ausgebildet.

Zur exakten Führung des Schlittens ist die Führungseinrichtung mit Druck, insbesondere mittels einer Druckfeder, beaufschlagt, so daß einem Auswandern des Schlittens z.B. in axialer Richtung entgegengewirkt wird.

In einer bevorzugten Weiterbildung ist die Führungseinrichtung mit wenigstens einem Magneten, insbesondere Dauermagneten, versehen.

Zur Ausführung eines exakten Hubes ist vorteilhafterweise wenigstens ein Hubbegrenzungsmittel vorgesehen.

In einer Weiterbildung der Erfindung sind als Hubbegrenzungsmittel, vorzugsweise verstellbare, Endanschläge vorgesehen.

Außerdem ist die Fördertrommel als Schiebetrommel oder Spreiztrommel ausgebildet.

Die Aufgabe der Erfindung wird ferner gelöst durch eine Maschine der tabakverarbeitenden Industrie mit wenigstens einer erfindungsgemäßen, voranstehend beschriebenen Fördertrommel. Die Verwendung der Fördertrommel ist besonders geeignet in Zigarettenherstellungsmaschinen oder Filterherstellungsmaschinen, da in diesen Maschinen bevorzugt Spreiztrommeln und/oder Schiebetrommeln vorhanden sind.

Die Erfindung wird anhand der in den Zeichnungen dargestellten Ausführungsbeispielen exemplarisch und ohne Beschränkung des allgemeinen Erfindungsgedankens beschrieben, wobei für alle im Text nicht näher beschriebenen erfindungsgemäßen Einzelheiten ausdrücklich auf die Zeichnungen verwiesen wird. Es zeigen:
- Fig. 1: eine schematisierte Darstellung einer abgewikkelten Fördertrommel im Ausschnitt;
- Fig. 2: ausschnittsweise die Fördertrommel (Fig. 1) im Querschnitt;
- Fig. 3a, 3b, 3c: einen Trommelkörper einer Fördertrommel in verschiedenen Darstellungen;
- Fig. 4a, 4b, 4c: eine erfindungsgemäße magnetische Steuerkurve in verschiedenen Darstellungen;
- Fig. 5: einen Halbschnitt durch eine Trommelbaugruppe;
- Fig. 6: eine schematisierte Querschnittsansicht einer weiteren Fördertrommel;
- Fig. 7a, 7b: schematisierte Teilansichten einer Hubeinrichtung und
- Fig. 8a, 8b: schematische Ansichten einer weiteren Ausführungsform der Hubeinrichtung.

In den nachfolgenden Zeichnungen sind gleiche oder gleichartige Elemente mit denselben Bezugsziffern versehen, so daß von einer erneuten Vorstellung der Elemente jeweils abgesehen wird.

In Figur 1 ist schematisch eine Fördertrommel 10 abschnittsweise in einer abgewickelten Darstellung gezeigt. Die Fördertrommel 10 verfügt über eine Mantelfläche 11 in die Magnete 18 eingebracht sind (vgl. Fig. 2). Ferner verfügt die Fördertrommel 10 über Schlitten 12, in deren Aufnahmen Zigaretten 15 angeordnet und transportiert werden. Die Zigaretten 15 werden von einer Zufördertrommel in einem Übergabepunkt an die Fördertrommel 10 übergeben und während des Transportweges auf der Fördertrommel 10 längsaxial verschoben. Die längsaxiale Verschiebung bzw. Hubbewegung der Schlitten 12 erfolgt mittels der als eine Art magnetische Steuerkurve angeordneten Magnete 18, wobei der Schlitten 12 für seine Hubbewegung selbst über Magneten verfügt oder aus einem magnetisierbaren Material besteht. Die Schlitten 12 werden längsaxial berührungsfrei mittels der Magnetkräfte der Magneten 18 bewegt.

Für die längsaxiale Verschiebung sind Führungsstangen 17 vorhanden, die die Schlitten 12 durchdringen, so daß die Schlitten 12 entlang den Führungsstangen 17 längsaxial gleiten bzw. bewegt werden. Zur Führung der Schlitten 12 sind im Schlitten 12 Führungsbohrungen 13 vorgesehen (Fig. 2). Die Schlitten 12 verfügen ferner im Inneren über Saugluftbohrungen 14 (Fig. 2), die mit Unterdruck über entsprechende Bohrungen der Fördertrommel beaufschlagbar sind, so daß die Zigaretten 15 in den Aufnahmen des Schlittens 12 gehalten werden. Die Ausbildung von Saugluftbohrunen und -führungen an Fördertrommeln sind dem Fachmann bekannt, so daß vorliegend von weiteren Ausführungen hierzu abgesehen wird.

Zur Begrenzung des längsaxialen Spreizweges bzw. des Hubes H der Schlitten 12 sind auf jeder Seite an der Fördertrommel 10 Anschläge 16 vorgesehen, so daß die Zigaretten 15 bei der Übergabe an eine weitere Fördertrommel einen vorbestimmten Hub H ausgeführt haben. Die Anschläge 16 sind verschiebbar und einstellbar auf der Fördertrommel 10 angeordnet, so daß die Hübe H formatflexibel bzw. formatabhängig eingestellt bzw. angepaßt werden. Durch die Verwendung von Leichtbausegmenten für die Schlitten 12 werden die Schlitten 12 reibungsarm queraxial bewegt. Die in die Mantelfläche 11 eingelassenen Magnete 18 sind als Dauermagnete ausgebildet. In einer Weiterbildung der Fördertrommel 10 sind die Magnete 18 auf einem Austauschkörper angeordnet, der auf den Steuerring bzw. den Steuerflansch der Fördertrommel 10 aufgeschoben bzw. abgezogen werden kann.

In den Figuren 3a bis 3c sind verschiedene Ansichten eines Trommelkörpers 20 einer Fördertrommel in verschiedenen Ansichten dargestellt. Der Trommelkörper 20 verfügt über Magnetaufnahmen 21, die nach Art einer Mantelkurve auf dem Trommelkörper 20 angeordnet sind. Der Trommelkörper 20 ist ortsfest an einer Maschinenseite angeordnet, wobei die hier nicht dargestellten Schlitten bzw. Aufnahmen für die Artikel um die Rotationsachse 22 herum gefördert werden. In Fig. 3c ist die Abwicklung des Trommelkörpers 20 dargestellt. In die Aufnahmen 21 können sowohl Dauermagnete als auch Elektromagnete eingesetzt werden.

In den Figuren 4a bis 4c sind Ausführungen einer magnetischen Steuerkurve 25, die in den Steuerkörper 20 eingebaut sind, dargestellt. In Fig. 4a ist eine Draufsicht auf eine Steuerkurve 25 gezeigt, längs der der Schlitten 12 geführt und bewegt wird, der an der Unterseite einen Magneten 23 aufweist. Die Pole des Magneten 23 wirken zusammen jeweils mit einem ungleichen Magnetpol der Steuerkurve 25, so daß der Schlitten 12 exakt entlang der Steuerkurve 25 (Fig. 4a) geführt wird.

Die Steuerkurve 25 besteht aus einem U-förmigen Magneten mit einem ferromagnetischen Material. Der U-förmige Magnet weist eine innere Wicklung 26 und eine äußere Wicklung 27 auf, die mit Strom beaufschlagt werden. Hierdurch wird ein Elektromagnet ausgebildet, so daß die magnetischen Kräfte verstärkt werden, um den Schlitten 12 exakt zu bewegen.

In Fig. 4c ist eine vereinfachte Ausführung der Steuerkurve 25 ohne eine äußere Wicklung (Bezugszeichen 27, Fig. 4b) dargestellt.

Im Rahmen der Erfindung ist es möglich, mehrere magnetische Steuerkurven nebeneinander auf dem Steuerkörper 20 vorzusehen, die mit einer entsprechenden Schaltung versehen sind, so daß der Schlitten gezielt zwischen zwei Steuerkurven 25 durch die Erzeugung eines Magnetfeldes geführt werden kann. Hierdurch können überlagerte Kurven erzeugt werden, so daß mit einer entsprechenden Schaltung für verschiedene Formate auch verschiedene Hübe auf der Spreiz- bzw. Schiebetrommel ausgeführt werden.

In Fig. 5 ist schematisch im Querschnitt ein Teil einer Trommelbaugruppe dargestellt. Für die längsaxiale Hubbewegung der Schlitten 12 sind zwei den Hub vorgebende verstellbare Ringe 33 ortsfest auf einem Steuerflansch 28 der Trommel angeordnet. Die Verstellringe 33 sind schräg zur Rotationsachse der Fördertrommel 10 ausgebildet. Hierdurch wird ein vorbestimmter Hub des Schlittens 12 während seiner Rotation auf der Fördertrommel 10 erzeugt. Hierfür sind die Schlitten 12 mit Dauermagneten 31 versehen, die eine ungleiche Polung haben wie die Dauermagneten 32 der Verstellringe 33, so daß die magnetischen Kräfte zwischen den Dauermagneten 31 und 32 abstoßend wirken. Zur exakten Führung der Schlitten 12 in längsaxialer Richtung werden die Schlitten 12 mittels Druckfedern 29 mit einer Gegenkraft zu den magnetischen Kräften beaufschlagt. Dadurch wird eine lineare Zwangsführung mit Hilfe von Führungsstangen gewährleistet, die ferner auch ein Verdrehen der einzelnen Schlitten bzw. Segmente verhindern.

Durch Verstellung der magnetischen Verstellringe 33 zur Rotationsachse der Fördertrommel 10 wird eine schnelle und sichere Verstellmöglichkeit und somit auch eine schnelle Anpassung der Hübe an verschiedene Formate erreicht. Darüber hinaus besitzen die erfindungsgemäßen magnetischen Hubeinrichtungen den Vorteil, daß die Bauteile innerhalb der magnetischen und berührungslosen Führung nicht verschleißen. Es ist daher nicht erforderlich, diese Teile zu schmieren, so daß der Wartungsaufwand deutlich herabgesetzt wird.

In Fig. 6 ist schematisch ein weiteres Ausführungsbeispiel einer Fördertrommel 10 im Querschnitt dargestellt, wobei die Schlitten 12 über zur Trommelmitte hin angeordnete Dauermagneten 37 verfügen. Die Dauermagneten 37 wirken zusammen mit Dauermagneten 36, die über den Umfang eines verformbaren und bewegbaren umlaufenden Ring 35 im Innern der Fördertrommel 10 angeordnet sind. Der Ring 35 wird mittels Verstellspindeln 38 entsprechend seinem vorgegebenen Hub verstellt bzw. eingestellt. Hierbei ist vorgesehen, daß der Ring 35 über seinen Umfang mit mit weiteren Verstellspindeln verbunden ist.

In Fig. 7a ist ein weiteres Ausführungsbeispiel einer magnetischen Hubeinrichtung im Ausschnitt dargestellt. Hierbei wird eine Dauermagnetgruppe 41 mittels einer Spindel längsaxial zu den Zigaretten 15 eingestellt. Der Schlitten 12 verfügt über einen Dauermagneten 45, der im Zusammenwirken mit der Dauermagnetgruppe 41 längsaxial über den Umfang der Fördertrommel 10 geführt wird.

In Fig. 7b ist schematisch im Ausschnitt eine Abwicklung der Fördertrommel 10 (Fig. 7a) dargestellt, wobei mehrere Dauermagnetgruppen 41 über den Umfang der Fördertrommel 10 angeordnet sind, die mittels von Spindeln 38 entsprechend dem bevorzugten Hub eingestellt werden.

In Fig. 8a ist eine alternative Ausführungsform einer erfindungsgemäßen Hubeinrichtung gezeigt, wobei für die längsaxiale Verschiebung des Schlittens 12 mit dem Dauermagneten 45 eine Gruppe 51 mit Elektromagneten vorgesehen ist. Durch entsprechende Schaltung der Elektromagnetgruppe 51 wird der Schlitten 12 längsaxial bewegt.

In Fig. 8b ist die Abwicklung der Fördertrommel 10 (Fig. 8a) mit den Elektromagnetgruppen 51, die auf dem Umfang der Fördertrommel 10 angeordnet sind, dargestellt. Entsprechend einer hier nicht dargestellten Schaltung der Elektromagnetgruppe 51 wird der Schlitten längsaxial verschoben.

### Bezugszeichenliste

- 10: Fördertrommel
- 11: Mantelfläche
- 12: Schlitten
- 13: Führungsbohrung
- 14: Saugluftbohrung
- 15: Zigarette
- 16: Anschlag
- 17: Führungsstange
- 18: Magnet
- 20: Steuerkörper
- 21: Magnetaufnahme
- 22: Rotationsachse
- 23: Magnet
- 25: Steuerkurve
- 26: innere Wicklung
- 27: äußere Wicklung
- 28: Steuerflansch
- 29: Druckfeder
- 31: Dauermagnet
- 32: Dauermagnet
- 33: Verstellring
- 35: Ring
- 36: Dauermagnet
- 37: Dauermagnet
- 38: Spindel
- 41: Dauermagnetgruppe
- **45**: **Dauermagnet**
- 51: Elektromagnetgruppe

## Patentansprüche

1. Fördertrommel (10) für Artikel (15) der tabakverarbeitenden Industrie mit einem Hubmittel mit einem vorbestimmten längsaxialen Hub für längsaxial zueinander ausgerichtete und in wenigstens einer Reihe queraxial der Fördertrommel (10) zugeförderte Artikel (15), **dadurch gekennzeichnet, daß** als Hubmittel wenigstens eine magnetische Hubeinrichtung vorgesehen ist.

2. Fördertrommel (10) nach Anspruch 1, **dadurch gekennzeichnet, daß** die magnetische Hubeinrichtung mit wenigstens einer magnetischen Steuerkurve versehen ist.

3. Fördertrommel (10) nach Anspruch 2, **dadurch gekennzeichnet, daß** die magnetische Steuerkurve verstellbar und/ oder austauschbar ist.

4. Fördertrommel (10) nach Anspruch 2 oder 3, **dadurch gekennzeichnet, daß** die magnetische Steuerkurve mittels Dauermagneten und/oder Elektromagneten ausgebildet ist.

5. Fördertrommel (10) nach einem oder mehreren der Ansprüche 2 bis 4, **dadurch gekennzeichnet, daß** mehrere magnetische Steuerkurven auf der Fördertrommel (10) angeordnet sind.

6. Fördertrommel (10) nach einem oder mehreren der Ansprüche 1 bis 5, **dadurch gekennzeichnet, daß** wenigstens eine Führungseinrichtung (13, 17) für Aufnahmen der Artikel (15) vorgesehen ist.

7. Fördertrommel (10) nach Anspruch 6, **dadurch gekennzeichnet, daß** die Führungseinrichtung (13, 17) mittels eines Schlittens (12), insbesondere mit mehreren Aufnahmen, und einer Führungsstange (17) ausgebildet ist.

8. Fördertrommel (10) nach Anspruch 6 oder 7, **dadurch gekennzeichnet, daß** die Führungseinrichtung (13, 17) mit Druck, insbesondere mittels einer Druckfeder (29), beaufschlagt ist.

9. Fördertrommel (10) nach einem oder mehreren der Ansprüche 6 bis 8, **dadurch gekennzeichnet, daß** die Führungseinrichtung mit wenigstens einem Magneten, insbesondere Dauermagneten, versehen ist.

10. Fördertrommel (10) nach einem oder mehreren der Ansprüche 1 bis 9, **dadurch gekennzeichnet, daß** wenigstens ein Hubbegrenzungsmittel (16) vorgesehen ist.

11. Fördertrommel (10) nach Anspruch 10, **dadurch gekennzeichnet, daß** als Hubbegrenzungsmittel (16), vorzugsweise verstellbare, Endanschläge vorgesehen sind.

12. Fördertrommel (10) nach einem oder mehreren der Ansprüche 1 bis 11, **dadurch gekennzeichnet, daß** die Fördertrommel (10) als Spreiztrommel oder Schiebetrommel ausgebildet ist.

13. Maschine der tabakverarbeitenden Industrie mit wenigstens einer Fördertrommel (10) nach einem oder mehreren der Ansprüche 1 bis 12.
